# EUROPÄISCHE PATENTSCHRIFT

(11) **EP 1 033 207 B1**
(45) Veröffentlichungstag und Bekanntmachung des Hinweises auf die Patenterteilung: **25.05.2011**
(21) Anmeldenummer: 00101324.2
(22) Anmeldetag: 22.01.2000
(51) Int. Cl.: B25H 3/00, B25F 5/02

(54) **Bügelhalter für ein Handwerkzeug**
Carrying-strap for a hand-held tool
Porte-outil en forme d étrier pour un outil à main

(30) Priorität: 26.02.1999 DE 19908300
(43) Veröffentlichungstag der Anmeldung: 06.09.2000
(73) Patentinhaber: C. & E. Fein GmbH, 73529 Schwäbisch-Gmünd-Bargau (DE)
(72) Erfinder: Höss, Gerd, 70176 Stuttgart (DE); Vogel, Michael, 73553 Alfdorf (DE)
(74) Vertreter: Gahlert, Stefan

(56) Entgegenhaltungen:
- DE-U- 9 310 597
- US-A- 5 272 813

## Beschreibung

Die Erfindung betrifft einen Bügelhalter für ein Handwerkzeug mit einem flachen Gehäusekörper, in den Ausnehmungen zur Aufnahme eines nach außen aus dem Gehäusekörper hervorstehenden Bügels vorgesehen sind, und mit Führungselementen, die von dem Gehäusekörper aus hervorstehen und in entsprechende Vertiefungen am Gehäuse des Handwerkzeugs zur Positionierung des Bügelhalters am Handwerkzeug einführbar sind, und mit mindestens einem Befestigungselement zur Fixierung des Bügelhalters am Gehäuse des Handwerkzeugs.

Ein derartiger Bügelhalter ist aus der US-A-5,272,813 bekannt.

Bei dem bekannten Bügelhalter ist ein Bügel verschwenkbar an einer Befestigungsplatte aufgenommen, die mittels einer Schraube am Gehäuse festlegbar ist.

Das Handwerkzeug kann auf diese Weise an seinem verschwenkbaren Bügel aufgehängt oder gehalten werden.

Andererseits werden manche Handwerkzeuge vom Verbraucher teilweise mit und teilweise ohne Bügel verlangt. Außerdem werden teilweise Bügel verlangt, die nicht verschwenkbar festgelegt, sondern starr am Gehäuse aufgenommen sind. Die Aufgabe der Erfindung besteht demnach, eine Möglichkeit zu schaffen, um Handwerkzeuge auf einfache Weise mit einem Bügel zu versehen, wobei eine starre Aufnahme des Bügels am Gehäuse und alternativ ein Weglassen des Bügels ermöglicht werden soll.

Diese Aufgabe wird bei einem Bügelhalter gemäß der eingangs genannten Art dadurch gelöst, daß an der dem Gehäuse des Handwerkzeugs zugewandten Seite des Gehäusekörpers Ausnehmungen vorgesehen sind, die zur Aufnahme und verschiebbaren Führung eines Bügels ausgebildet sind, das starr am Gehäuse festlegbar ist.

Die Aufgabe der Erfindung wird auf diese Weise vollkommen gelöst.

Erfindungsgemäß kann ein Bügel mittels des Bügelhalters auf einfache Weise starr am Gehäuse eines Handwerkzeugs festgelegt werden.

Alternativ ist es möglich, ganz auf den starren Bügel zu verzichten und das Handwerkzeug ohne Bügel zu verwenden.

Der Bügelhalter weist eine einfache, abnehmbare Befestigungsmöglichkeit für einen Bügel an einem Gehäuse eines Handwerkzeugs auf. Durch die aus dem Gehäuse hervorstehenden Führungselemente ist eine sichere und lagekorrekte Fixierung in einer vorgegebenen Position gewährleistet, ohne daß hierzu die Oberfläche des Gehäuses wesentlich verändert werden muß, da die entsprechenden Vertiefungen zur Aufnahme der Führungselemente ohnehin an dem Gehäuse vorgesehen sein können, so daß lediglich eine Möglichkeit zur Festlegung des Befestigungselementes vorgesehen sein muß, also beispielsweise ein Gewinde zur Aufnahme einer Schraube.

Der erfindungsgemäße Bügelhalter ist nur für einen starr festgelegten Bügel ausgelegt, kann jedoch zusätzlich auch für einen beweglichen Bügel ausgelegt sein.

In bevorzugter Weiterbildung der Erfindung ist das Befestigungselement als eine Schraube ausgebildet, die in das Gehäuse des Handwerkzeuges einschraubbar ist.

Auf diese Weise wird eine besonders einfache Befestigungsmöglichkeit am Gehäuse erreicht.

Gemäß einer weiteren Ausgestaltung der Erfindung ist ein henkelförmiger Bügel vorgesehen, der mit seinen beiden Enden in Ausnehmungen am Außenrand der dem Gehäuse des Handwerkzeuges zugewandten Seite des Gehäusekörpers verschwenkbar aufgenommen ist.

Auf diese Weise ergibt sich eine besonders einfache Möglichkeit zur Aufnahme eines verschwenkbaren Bügels, an dem eine Handhabe befestigt bzw. das Handwerkzeug an einen Balancer aufgehängt werden kann.

Für eine starre Befestigung des Bügels am Gehäusekörper sind die Ausnehmungen vorzugsweise an der Unterseite des Gehäusekörpers als Nuten ausgebildet, in die der Bügel eingeklemmt wird.

In weiter bevorzugter Ausgestaltung der Erfindung weisen die Führungselemente zwei in einen Schlitz des Gehäuses des Handwerkzeuges einführbare Stege und zwei in einen Schlitz des Gehäuses einführbare Raststege auf, zwischen denen das Befestigungselement vorgesehen ist.

Auf diese Weise wird eine lagekorrekte Montage des Bügelhalters am Gehäuse des Handwerkzeugs erleichtert und eine zentrale Befestigung durch ein Befestigungselement gewährleistet.

Gemäß einer weiteren Ausgestaltung der Erfindung sind im Gehäusekörper Lüftungsschlitze vorgesehen.

Auf diese Weise können die Führungselemente des Gehäusekörpers unmittelbar in ohnehin vorhandene Lüftungsschlitze am Gehäuse des Handwerkzeuges eingesetzt werden, ohne daß hierzu besondere Vertiefungen oder Schlitze vorgesehen werden müssen. Somit läßt sich der Bügelhalter ohne auffällige optische Veränderungen ohne weiteres am Gehäuse des Handwerkzeuges befestigen oder von diesem abnehmen.

Gemäß einer weiteren Ausgestaltung der Erfindung weist der starr geführte Bügel ein vom Gehäuse des Handwerkzeugs nach außen abgewinkeltes Ende auf.

Diese Maßnahme hat den Vorteil, daß der starre Bügel in geeigneter Weise vom Gehäuse des Handwerkzeugs absteht, um so eine Befestigung des Handwerkzeugs an einem Gürtelhaken oder dgl. zu ermöglichen.

Gemäß einer weiteren Ausgestaltung der Erfindung besteht der Gehäusekörper des Bügelhalters aus Kunststoff, während der oder die Bügel vorzugsweise aus Stahl bestehen.

Durch diese Maßnahme wird eine einfache kostengünstige Herstellung des Gehäusekörpers erreicht und gleichzeitig durch eine geeignete Werkstoffpaarung Metall/Kunststoff einerseits eine leichte Verschwenkmöglichkeit bei Verwendung eines verschwenkbaren Bügels und andererseits eine sichere starre Fixierung des Bügels unter Spannung bei Verwendung eines starren Bügels ermöglicht.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine Seitenansicht eines erfindungsgemäßen Handwerk- zeuges;
- Fig. 2: eine Vorderansicht des Handwerkzeuges gemäß Fig. 1;
- Fig. 3: eine Seitenansicht des Bügelhalters mit zwei Bügeln gemäß Fig. 1 in vergrößerter Darstellung;
- Fig. 4: eine perspektivische Ansicht des Bügelhalters gemäß Fig. 3 von schräg oben nach Abnahme der beiden Bü- gel; und
- Fig. 5: eine vergrößerte Teilansicht des oberen Endes des Bandes mit dem zugehörigen Bügel.

In Fig. 1 ist ein insgesamt mit der Ziffer 10 bezeichnetes Handwerkzeug, das vorzugsweise als Schrauber oder als Bohrmaschine ausgebildet ist, dargestellt.

Das Handwerkzeug 10 weist ein Gehäuse 14 auf, an dessen vorderem Ende eine Werkzeugaufnahme 12 vorgesehen ist und das aus einem länglichen Motorgehäuseteil 16 und einem dazu nach unten abgewinkelten Griffteil in Form eines Pistolenhandgriffs 18 besteht. In Fig. 1 sind ferner noch ein zentraler Griffschalter 46 zum Ein- und Ausschalten des Handwerkzeugs 10 sowie ein von diesem am unteren Ende des Motorgehäuseabschnitts 16 nach vorn hervorstehender Umschalter 48 zur Umschaltung zwischen Links- und Rechtslauf erkennbar. Das hintere, der Werkzeugaufnahme 12 abgewandte Ende des Pistolenhandgriffs 18 ist nach außen hin konvex gekrümmt und geht in seinem oberen Bereich über eine konkave Einbuchtung 38 in das obere, hintere Ende 30 des Motorgehäuses 16 über, das als konvex nach hinten hervorstehende Ausbauchung ausgebildet ist. Dies stellt eine Griffmulde für die Handfläche zwischen Daumen und Zeigefinger dar.

Am oberen, hinteren Ende des Motorgehäuses 16 ist ein Bügelhalter 40 aufgeschraubt, an dem ein henkelförmiger Bügel 32 mit seinen beiden Enden 34 verschwenkbar festgelegt ist. Der Bügel 32 steht so gegenüber dem oberen, hinteren Ende 30 des Motorgehäuses 16 verschwenkbar schräg nach hinten vom Motorgehäuse 16 ab.

An diesem Bügel 32 und am unteren Ende 26 des Pistolenhandgriffs 18 ist eine insgesamt mit der Ziffer 20 bezeichnete Handhabe festgelegt.

Diese Handhabe 20 umfaßt ein in seiner Länge verstellbares Band 22, das in einer nachfolgend noch anhand der Fig. 2 erläuterten Weise mit seinem ersten, unteren Ende 24 am unteren Ende des Pistolenhandgriffs 26 befestigt ist und mit seinem zweiten, oberen Ende 28 am Bügel 32 befestigt ist. Auf dem Band 22 ist ferner eine in Längsrichtung des Bandes 22 verschiebbare Tragplatte 36 vorgesehen, etwa derart, wie sie bei Schultertrageriemen vielfach gebräuchlich ist.

Das Band 22 ist an seinem ersten, unteren Ende 24 im vorderen Bereich des unteren Endes 26 des Pistolenhandgriffs 18 befestigt, während sich daran am hinteren Ende eine Kabelführung 27 anschließt, durch die ein Anschlußkabel 29 nach unten herausgeführt wird.

In Fig. 1 ist ferner noch ein zweiter Bügel 42 erkennbar, der aus dem Bügelhalter 40 nach vorn hervorsteht und ein vom Motorgehäuseabschnitt 16 aus schräg nach oben abgewinkeltes Ende 44 aufweist. Im Gegensatz zu dem erstgenannten Bügel 32 ist dieser zweite Bügel 42 im Bügelhalter 40 starr aufgenommen und ermöglicht es, das gesamte Handwerkzeug 10 an einem Gürtelhaken oder dergleichen aufzuhängen.

Aus der vergrößerten Darstellung gemäß Fig. 2, bei der insbesondere die Tragplatte 36 im Verhältnis zu Fig. 1 nicht ganz maßstabsgerecht dargestellt ist, sind Einzelheiten der Befestigung der Handhabe 20 erkennbar. Das Band 22 weist an seinem oberen Ende eine vorgefertigte Schlaufe 50 auf, durch der Bügel 32 hindurchgeführt ist. Somit kann das Band 22 mit seiner Schlaufe 50 auf dem etwa halbkreisförmig ausgebildeten Bügel 32 beliebig hin- und hergleiten. Das Band 22 besteht aus Klettmaterial in einem ersten Abschnitt 52 und einem zweiten Abschnitt 54, die aneinander befestigbar sind.

Wie aus dem freigeschnittenen Bereich am unteren Ende 26 des Pistolenhandgriffs 18 erkennbar ist, weist dieser eine versenkt in der Kontur des Pistolenhandgriffs 18 angeordnete Vertiefung 60 auf, in der mittig am unteren Ende ein Steg 58 vorgesehen ist, der in Richtung einer Längsebene des Handwerkzeuges 10 verläuft und an seinen beiden Enden am unteren Ende 26 des Pistolenhandgriffs 18 aufgenommen ist, so daß eine Durchführöffnung 62 gebildet ist, durch die das Band von unten in das untere Ende 26 des Pistolenhandgriffs 18 eingesteckt und hindurchgeführt werden kann. Um die Durchführung zu erleichtern, sind auf beiden Seiten der Durchführöffnung 62 Einführschrägen 64 vorgesehen.

Das Band 22 ist so gemäß Fig. 2 von der linken Seite her durch die Durchführöffnung 62 hindurchgesteckt, wobei der Abschnitt 54 unter Bildung einer durch die Durchführöffnung 62 verlaufenden Schlaufe 56 an dem anderen Abschnitt 52 befestigt ist. Die Klettbefestigung der beiden Abschnitte 52, 54 kann jederzeit voneinander getrennt werden, das Band 22 nach Ergreifen des Pistolenhandgriffs 18 straff gezogen werden und wieder mit seinem Abschnitt 54 auf dem Abschnitt 52 befestigt werden, um so einen besonders straffen Sitz der Handhabe 20 am Handrücken zu gewährleisten, wobei durch die über die Kontur des Bandes 22 seitlich hervorstehende Tragplatte aus elastischem Material zusätzlich eine verbesserte Auflage auf dem Handrücken gewährleistet wird.

Im dargestellten Fall gemäß den Figuren 1 und 2 ist die Handhabe 20 für Rechtshänderbetrieb angebracht.

Soll die Handhabe 20 von einem Linkshänder verwendet werden, so muß zunächst der Klettverschluß gelöst werden und das Band 22 aus der Durchlaßöffnung 62 herausgezogen werden. Sodann wird das Band 22 gemäß Fig. 2 auf die rechte Seite des Bügels 32 bewegt, d.h. vom Pistolenhandgriff 18 aus nach vorn gesehen auf die linke Seite des Handwerkzeugs 10. Das Band 22 wird nun wieder mit Unterstützung der Einführschräge 64 durch die Durchlaßöffnung 62 hindurchgefädelt und der Abschnitt 54 auf dem Abschnitt 52 befestigt, womit schon der Umsetzvorgang für den Linkshänderbetrieb beendet ist.

Da der Bügelhalter 40 gemäß den Figuren 3 und 4 abnehmbar am Gehäuse 14 befestigt ist, kann die gesamte Handhabe 20 vom Handwerkzeug 10 abgenommen werden, so daß ein Betrieb des Handwerkzeugs 10 wahlweise mit oder ohne Handhabe 20 ermöglicht ist. Dies kann auch erreicht werden, wenn lediglich der Bügel 32 entfernt wird.

Gemäß den Figuren 3 und 4 weist der Bügelhalter 40 einen flachen Gehäusekörper 66 etwa hufeisenförmiger Form auf.

Von dem flachen Gehäusekörper 66 stehen nach unten in Richtung auf die Oberseite des Motorgehäuseabschnittes 16 Führungselemente 70 am vorderen Ende des Gehäuseabschnittes 66 und Führungselemente 72 etwa im Bereich des hinteren Drittels des Gehäuseabschnitts 66 hervor. Diese Führungsabschnitte 70 bzw. 72 sind in Form und Größe an Schlitze an der Oberseite des Motorgehäuseabschnitts 16 angepaßt, so daß sie in diese Schlitze eingeschoben werden können, um so den flachen Gehäusekörper 66 in einer vorgegebenen Position am Motorgehäuseabschnitt 16 festlegen zu können.

In Fig. 3 sind nur jeweils der linke Führungsabschnitt 70 bzw. 72 erkennbar, denen jedoch auf der rechten Seite des flachen Gehäusekörpers 66 jeweils ein weiteres entsprechend geformtes Führungselement zugeordnet ist. Insgesamt sind also vier Führungselemente 70, 72 vorgesehen, die in entsprechende Schlitze an der Oberseite des Motorgehäuseabschnitts 16 eingreifen, um den flachen Gehäusekörper 66 in einer vorgegebenen Position festzulegen. Dabei sind die beiden hinteren Führungselemente 72 vorzugsweise in Form und Größe so auf den zugeordneten Schlitz am Motorgehäuseabschnitt 16 abgestimmt, daß sich eine leichte Rastwirkung beim Andrücken ergibt, was als Montagehilfe dient. Zur Befestigung des flachen Gehäusekörpers 66 auf der Oberseite des Motorgehäuseabschnitts 16 ist ein zentrales Befestigungselement in Form einer Schraube 82 vorgesehen, die eine Aufnahme 80 durchsetzt und die in einen geeigneten Gewindeeinsatz am oberen Motorgehäuseabschnitt eingeschraubt ist.

Der flache Gehäusekörper 66 weist zwei seitliche in Querrichtung verlaufende Ausnehmungen 68 auf, in die der Bügel 62 mit seinen beiden in Querrichtung des flachen Gehäusekörpers 66 verlaufenden Enden 34 gemäß Fig. 5 einführbar ist.

Somit ist der Bügel 32 nach Einlegen in die Ausnehmungen 68 des Gehäusekörpers 66 und nach dessen Verschraubung mit dem Motor- gehäuseabschnitt 16 verschwenkbar befestigt.

Dagegen ist der andere Bügel 42, der aus Ausnehmungen 74, 76 gemäß Fig. 4 nach vorn in Richtung auf die Werkzeugaufnahme 12 hervorsteht, als starrer Bügel ausgebildet, der an der Unterseite des flachen Gehäusekörpers 66 in geeigneten Nuten aufgenommen ist und somit nach Verschraubung des flachen Gehäusekörpers 66 mit dem Motorgehäuseabschnitt 16 starr am Gehäuse 14 befestigt ist.

Gemäß Fig. 4 sind an der Vorderseite des flachen Gehäusekörpers 66 parallel zueinander nebeneinander drei in Längsrichtung 84 des Gehäusekörpers 66 verlaufende Lüftungsschlitze 78 vorgesehen, die an entsprechend geformt und angeordnete Lüftungsschlitze des Gehäuses 14 des Handwerkzeuges angepaßt sind.

Der Bügelhalter 40 kann also wahlweise entweder mit dem Bügel 32 und mit dem Bügel 42 oder auch mit beiden Bügeln versehen werden und dann am Motorgehäuseabschnitt 16 verschraubt werden. Daneben ist es denkbar, den Bügelhalter 40 gänzlich vom Gehäuse 14 abzunehmen oder aber auch ohne irgend einen Bügel am Motorgehäuseabschnitt 16 zu befestigen.

Der Bügel 32 läßt sich leicht mit seinen beiden Enden 34 von unten in die Ausnehmungen 68 des flachen Gehäusekörpers 66 einlegen, während der Bügel 42 wegen seiner starren Befestigung am Gehäusekörper 66 mit relativ enger Toleranz in den als Nuten ausgebildeten Vertiefungen 74, 76 an der Unterseite des Gehäusekörpers 66 geführt ist und somit mit etwas Druck in die Vertiefungen eingebracht wird, bevor der Gehäusekörper 66 auf den Motorgehäuseabschnitt 16 aufgeschraubt werden kann.

Vorzugsweise bestehen die beiden Bügel 32, 42 aus Stahl, während der Gehäusekörper 66 vorzugsweise aus Kunststoff besteht.

## Patentansprüche

1. Bügelhalter für ein Handwerkzeug mit einem flachen Gehäusekörper (66), in dem Ausnehmungen (68, 74, 76) zur Aufnahme eines nach außen aus dem Gehäusekörper (66) hervorstehenden Bügels (32, 42) vorgesehen sind, und mit Führungselementen (70, 72), die von dem Gehäusekörper (66) aus hervorstehen und in entsprechende Vertiefungen am Gehäuse (14) des Handwerkzeugs (10) zur Positionierung des Bügelhalters (40) am Handwerkzeug (10) einführbar sind, und mit mindestens einem Befestigungselement (82) zur Fixierung des Bügelhalters (40) am Gehäuse (14) des Handwerkzeugs (10), **dadurch gekennzeichnet, daß** an der dem Gehäuse (14) des Handwerkzeugs (10) zugewandten Seite des Gehäusekörpers (66) Ausnehmungen (74, 76) vorgesehen sind, die zur Aufnahme und verschiebbaren Führung eines Bügels (42) ausgebildet sind, der starr am Gehäuse (14) festlegbar ist.

2. Bügelhalter nach Anspruch 1, **dadurch gekennzeichnet, daß** das Befestigungselement als eine Schraube (82) ausgebildet ist, die in das Gehäuse (14) des Handwerkzeugs (10) einschraubbar ist.

3. Bügelhalter nach Anspruch 1 oder 2, **dadurch gekennzeichnet, daß** ein henkelförmiger Bügel (32) vorgesehen ist, der mit seinen beiden Enden (34) in Ausnehmungen (68) am Außenrand der dem Gehäuse (14) des Handwerkzeugs (10) zugewandten Seite des Gehäusekörpers (66) verschwenkbar aufgenommen ist.

4. Bügelhalter nach einem der vorhergehenden Ansprüche, **dadurch gekennzeichnet, daß** die Führungselemente (70, 72) zwei in einen Schlitz des Gehäuses (14) des Handwerkzeuges (10) einführbare Stege und zwei in einen Schlitz des Gehäuses einführbare Raststege, zwischen denen das Befestigungselement (82) vorgesehen ist, aufweisen.

5. Bügelhalter nach einem der vorhergehenden Ansprüche, **dadurch gekennzeichnet, daß** im Gehäusekörper (66) Lüftungsschlitze (78) vorgesehen sind.

6. Bügelhalter nach einem der Ansprüche 1 bis 5, **dadurch gekennzeichnet, daß** der starr festgelegte Bügel (42) ein vom Gehäuse (14) des Handwerkzeugs (10) nach außen abgewinkeltes Ende (44) aufweist.

7. Bügelhalter nach einem der vorhergehenden Ansprüche, bei dem der flache Gehäusekörper (66) aus Kunststoff und die Bügel (32, 42) vorzugsweise aus Metall bestehen.

## Claims

1. A clip holder for a hand tool having a flat housing body (66) wherein recesses (68, 74, 76) are provided for receiving a clip (32, 42) protruding from the housing body (66) outwardly, and further comprising guide elements (70, 72) which protrude from the housing body (66) and can be inserted into respective recesses at the housing (14) of the hand tool (10) for positioning the clip holder (40) on the hand tool (10), and further comprising at least one fastening element (82) for securing the clip holder (40) on the housing (14) of the hand tool (10), **characterized in that** there are recesses (74, 76) on the housing (14) of the hand tool (10) facing the housing body (66), wherein the recesses are configured for receiving and slidably guiding a clip (42) which can be rigidly fixed on the housing (14).

2. The clip holder according to claim 1, **characterized in that** the securing element is configured as a screw (82) which can be screwed into the housing (14) of the hand tool (10).

3. The clip holder according to claim 1 or 2, **characterized in that** a handle-shaped clip (32) is provided having two ends (34) which are received pivotably in recesses (68) on the outer surface of the housing body (66) facing the housing (14) of the hand tool (10).

4. The clip holder according to any of the preceding claims, **characterized in that** the guide elements (70, 72) comprise two ridges which can be inserted into a slot (14) of the hand tool (10), and further comprise two latching ridges which can be inserted into a slot of the housing and between which the securing element (82) is provided.

5. The clip holder according to any of the preceding claims, **characterized in that** there are venting slots (78) provided on the housing body (66).

6. The clip holder according to any of claims 1 to 5, **characterized in that** the rigidly secured clip (42) comprises an end (44) angled outwardly from the housing (14) of the hand tool (10).

7. The clip holder according to any of the preceding claims, wherein the flat housing body (66) consists of plastics, and the clips (32, 42) preferably consist of mental.

## Revendications

1. Etrier de support pour un outil à main comprenant un corps de boîtier (66) plat, dans lequel il est prévu des évidements (68, 74, 76) destinés à recevoir un étrier (32, 42) saillant vers l'extérieur hors du corps de boîtier (66), comprenant des éléments de guidage (70, 72) qui sont saillants hors du corps de boîtier (66) et qui peuvent être introduits dans des creux correspondants sur le boîtier (14) de l'outil à main (10) pour positionner l'étrier de support (40) sur l'outil à main (10), et comprenant au moins un élément de fixation (82) pour fixer l'étrier de support (40) sur le boîtier (14) de l'outil à main (10), **caractérisé en ce qu'**il est prévu, sur le côté du corps de boîtier (66) tourné vers le boîtier (14) de l'outil à main (10), des évidements (74, 76) qui sont réalisés pour recevoir et guider de façon coulissante un étrier (42) qui peut être fixé de façon rigide sur le boîtier (14).

2. Etrier de support selon la revendication 1, **caractérisé en ce que** l'élément de fixation se présente sous la forme d'une vis (82), qui peut être vissée dans le boîtier (14) de l'outil à main (10).

3. Etrier de support selon la revendication 1 ou 2, **caractérisé en ce qu'**il est prévu un étrier (32) en forme d'anse, qui est engagé de façon pivotante par ses deux extrémités (34) dans des évidements (68) sur le bord extérieur du côté du corps de boîtier (66) tourné vers le boîtier (14) de l'outil à main (10).

4. Etrier de support selon l'une quelconque des revendications précédentes, **caractérisé en ce que** les éléments de guidage (70, 72) présentent deux nervures pouvant être introduites dans une fente du boîtier (14) de l'outil à main (10) et deux nervures de verrouillage pouvant être introduites dans une fente du boîtier, entre lesquelles est prévu l'élément de fixation (82).

5. Etrier de support selon l'une quelconque des revendications précédentes, **caractérisé en ce qu'**il est prévu des fentes d'aération (78) dans le corps de boîtier (66).

6. Etrier de support selon l'une quelconque des revendications 1 à 5, **caractérisé en ce que** l'étrier (42) fixé de façon rigide présente une extrémité (44) coudée vers l'extérieur s'écartant du boîtier (14) de l'outil à main (10).

7. Etrier de support selon l'une quelconque des revendications précédentes, dans lequel le corps de boîtier plat (66) est constitué de matière plastique et les étriers (32, 42) sont de préférence constitués de métal.
